# EUROPÄISCHE PATENTSCHRIFT

(11) **EP 1 206 638 B1**
(45) Veröffentlichungstag und Bekanntmachung des Hinweises auf die Patenterteilung: **23.03.2005**
(21) Anmeldenummer: 00963875.0
(22) Anmeldetag: 03.08.2000
(51) Int. Cl.: F02M 61/16, F02M 51/06, F02D 41/20, F02D 41/40

(54) **VERFAHREN ZUM ZUMESSEN VON BRENNSTOFF MIT EINEM BRENNSTOFFEINSPRITZVENTIL**
METHOD FOR DOSING A FUEL INJECTION VALVE
PROCEDE DE DISTRIBUTION DOSEE DE CARBURANT AU MOYEN D'UNE SOUPAPE D'INJECTION DE CARBURANT

(30) Priorität: 05.08.1999 DE 19936944
(43) Veröffentlichungstag der Anmeldung: 22.05.2002
(73) Patentinhaber: ROBERT BOSCH GMBH, 70442 Stuttgart (DE)
(72) Erfinder: REISCHL, Rolf, 70499 Stuttgart (DE); RUEHLE, Wolfgang, 71254 Ditzingen (DE); STIER, Hubert, 71679 Asperg (DE); BOEE, Matthias, 71640 Ludwigsburg (DE); KEIM, Norbert, 74369 Loechgau (DE); HOHL, Guenther, 70569 Stuttgart (DE)
(86) Internationale Anmeldenummer: PCT/DE2000/002620
(87) Internationale Veröffentlichungsnummer: WO 2001/011228

(56) Entgegenhaltungen:
- EP-A- 0 856 654
- EP-A- 0 971 119
- FR-A- 2 754 564
- US-A- 4 649 886
- US-A- 4 732 129
- US-A- 4 798 188
- US-A- 5 740 777

## Beschreibung

### Stand der Technik

Die Erfindung geht aus von einem Brennstoffeinspritzventil nach der Gattung des Hauptanspruchs.

Aus der DE 196 42 653 C1 ist ein Verfahren zum Zumessen von Brennstoff mit einem Brennstoffeinspritzventil mit den gattungsbildenden Merkmalen des Hauptanspruchs bekannt. Dabei werden für jeden Betriebspunkt der Brennkraftmaschine, der durch die Drehzahl und die Last bestimmt ist, in einem Einspritzkennfeld die jeweils optimalen Einstellungsparameter des Ventilhubs eines Ventilschließkörpers und der Einspritzdauer abgelegt. Bei Anfahren eines beliebigen Betriebspunktes der Brennkraftmaschine werden die entsprechenden Einstellparameter dem Einspritzkennfeld entnommen und von einer Steuerschaltung zum Einstellen des Ventilhubs und der Einspritzdauer für einen Betrieb der Brennkraftmaschinen zugrundegelegt. Dann wird die Laufruhe der Brennkraftmaschine gemessen und mit einem betriebspunktspezifischen Sollwert verglichen. Bei einer Abweichung vom Sollwert wird durch eine Regeleinheit eine Variation der Einstellungsparameter veranlaßt, so lange, bis ein Abgleich der Laufruhe der Brennkraftmaschine auf den Sollwert erreicht ist. Die dem Erreichen des Sollwerts zugrundeliegenden Einstellparameter werden dann in dem Betriebspunkt als neue, optimierte Werte des Einspritzkennfeldes abgelegt und ersetzen die bisherigen Einstellungsparameter.

Das aus der DE 196 42 653 C1 bekannte Verfahren zum Zumessen von Brennstoff mit einem Brennstoffeinspritzventil hat den Nachteil, daß zur Ermittlung des Einspritzkennfeldes die Brennkraftmaschine zunächst eingefahren werden muß. Dabei hängt die Optimierung des Ventilhubs und der Einspritzdauer wesentlich von den Sollwerten der Regeleinheit ab, so daß unter Umständen ein idealer Betriebspunkt nicht erreicht wird. Außerdem kann es bei einer z. B. alterungsbedingten Abnahme der Laufruhe der Brennkraftmaschine aufgrund einer gemessenen, aber nicht auf den Einstellungsparametern beruhenden Abweichung der Laufruhe der Brennkraftmaschine von einem Sollwert zu einer Deregulierung der Einstellparameter im Betriebspunkt der Brennkraftmaschine kommen. Ferner hängt die Laufruhe der Brennkraftmaschine von zahlreichen Faktoren, wie z. B. der Zusammensetzung und der Temperatur der zugeführten Luft oder der Brennkraftmaschinentemperatur ab, so daß die Vorgabe von dem Einspritzkennfeld zugeordneten Sollwerten problematisch ist.

Ein weiterer Nachteil ist, daß zu jeder Kombination aus Drehzahl und Last sowohl der Ventilhub als auch die Einspritzzeit abzuspeichern sind, was einen großen Speicherbedarf in einem nichtflüchtigen Speicher erfordert.

Aus der DE 40 05 455 A1 ist ein Brennstoffeinspritzventil mit einem piezoelektrischen Aktor und einem von dem Aktor mit einem Ventilhub betätigbaren Ventilschließkörper, der mit einer an einem Ventilsitzträger vorgesehenen Ventilsitzfläche zu einem Dichtsitz zusammenwirkt, bekannt. Dabei wird zum Öffnen des Dichtsitzes der Aktor mit einer Spannung beaufschlagt, welche zum Schließen des Dichtsitzes abgeschaltet wird. Das Brennstoffeinspritzventil weist einen Brennstoffeinlaßstutzen auf, über den Brennstoff in das Brennstoffeinspritzventil geleitet wird. Mit einer Brennstoffpumpe wird der in das Brennstoffeinspritzventil geleitete Brennstoff mit einem Brennstoffeingangsdruck beaufschlagt.

Bei dem aus der DE 40 05 455 A1 bekannten Brennstoffeinspritzventil ergeben sich folgende Nachteile. Um eine für den Vollastbetrieb des Motors erforderliche Größtmenge an Brennstoff einzuspritzen, ist bei dem gegebenen Hub der Ventilnadel und einer gegebenen maximalen Schaltzeit ein hoher Brennstoffeingangsdruck erforderlich. Um die von dem Brennstoffeinspritzventil abgespritzte Brennstoffmenge zu verringern, kann zunächst die Schaltzeit des Brennstoffeinspritzventils verkürzt werden. Da während des Öffnungs- und Schließvorgangs ebenfalls Brennstoff aus dem Brennstoffeinspritzventil abgespritzt wird, kommt es bei kurzen Schaltzeiten, die im Bereich der Öffnungs- bzw. Schließzeit des Brennstoffeinspritzventils liegen, zu einer nicht reproduzierbaren Abgabe von Brennstoff. Für z. B. im Leerlauf erforderliche Kleinstmengen an Brennstoff kann die abgegebene Brennstoffmenge daher nicht mehr durch die Schaltzeit eingestellt werden. Um eine erforderliche Kleinstmenge abgeben zu können, muß daher der Brennstoffeingangsdruck abgesenkt werden. Problematisch ist die Situation insbesondere bei aufgeladenen Motoren, da durch die kurze maximale Einspritzzeit extrem niedrige Schaltzeiten gefordert werden und möglicherweise trotzdem noch eine Druckabsenkung vorgesehen werden muß.

Ein weiterer Nachteil ist, daß sich der Öffnungswinkel des eingespritzten Brennstoffstrahls durch die Sitzgeometrie bestimmt und während des Betriebs des Brennstoffeinspritzventils nicht geändert werden kann.

### Vorteile der Erfindung

Das erfindungsgemäße Verfahren zum Zumessen von Brennstoff mit einem Brennstoffeinspritzventil mit den kennzeichnenden Merkmalen des Hauptanspruchs hat demgegenüber den Vorteil, daß sich durch Ermittlung des Brennstoffflusses in Abhängigkeit von einigen Einstellungen des Steuersignals eine, die Bauart des Brennstoffeinspritzventils charakterisierende Ausgleichskurve ergibt, so daß unter Verwendung der Ausgleichskurve ein beliebiger Brennstofffluß mit dem Steuersignal eingestellt werden kann. Durch Integration des Brennstoffflusses über die Einspritzdauer läßt sich dadurch die Brennstoffmenge ermitteln, die von dem Brennstoffeinspritzventil abgespritzt wird. Damit kann in jedem Betriebspunkt der Brennkraftmaschine ein vorgegebener Brennstofffluß durch das Steuersignal eingestellt werden. Somit läßt sich ein Sollwert direkt einstellen, ohne daß eine besondere Regelung erforderlich ist. Außerdem kann eine motorindividuelle Schwankung leicht ausgeglichen werden.

Vorteilhaft ist es , wenn der Brennstoff in einen Brennraum einer Brennkraftmaschine direkt eingespritzt wird und das Steuersignal von zumindest einer Steuergröße der Brennkraftmaschine beeinflußt wird. Dabei ist die Steuergröße von der Zusammensetzung eines von der Brennkraftmaschine erzeugten Abgases abhängig. Daraus läßt sich eine Zylinderabgleichung und eine Optimierung des Motorverhaltens erreichen. Ebenso kann eine Langzeitdrift des Brennstoffeinspritzventils ausgeglichen werden. Besonders vorteilhaft ist es, wenn die Steuergröße individuell für jeden einzelnen Zylinder der Brennkraftmaschine ermittelt wird, wodurch sich ein unterschiedliches Verhalten der einzelnen Zylinder schnell erfassen läßt.

Durch die in den Unteransprüchen aufgeführten Maßnahmen sind vorteilhafte Weiterbildungen des im Hauptanspruch angegebenen Verfahrens möglich.

Vorteilhaft ist es, daß durch Variation des Steuersignals ein Öffnungswinkel eines von dem Brennstoffeinspritzventil abgespritzten Brennstoffstrahls variiert wird. Dadurch läßt sich der Raumbereich vorgeben, in dem es zu einer Durchmischung des Brennstoffs mit der Verbrennungsluft kommt.

Vorteilhaft ist es, daß der Öffnungswinkel des von dem Brennstoffeinspritzventil abgespritzen Brennstoffstrahls in Abhängigkeit von dem Steuersignal zur Erzeugung einer Kennlinie gemessen wird und daß unter Verwendung der Kennlinie ein vorgegebener Öffnungswinkel des Brennstoffstrahls mit dem Steuersignal eingestellt wird. Dadurch läßt sich ein Sollwert des Öffnungswinkels direkt einstellen, ohne daß eine besondere Regelung erforderlich ist, wobei außerdem eine motorindividuelle Schwankung leicht ausgeglichen werden kann.

In vorteilhafter Weise wird der dem Brennstoffeinspritzventil zugeführte Brennstoff mit einem zeitlich zumindest annähernd konstanten Brennstoffeingangsdruck beaufschlagt. Dadurch vereinfacht sich die Ansteuerung des Brennstoffeinspritzventils.

### Zeichnungen

Ausführungsbeispiele der Erfindung sind in den Zeichnungen vereinfacht dargestellt und in der nachfolgenden Beschreibung näher erläutert. Es zeigen:
- Fig. 1: ein schematisches Ausführungsbeispiel zur Erläuterung des erfindungsgemäßen Verfahrens;
- Fig. 2: den Ausschnitt II in Fig. 1 bei einer ersten Betriebsstellung;
- Fig. 3: den Ausschnitt II in Fig. 1 bei einer zweiten Betriebsstellung; und
- Fig. 4: ein Diagramm zur Erläuterung des erfindungsgemäßen Verfahrens.

### Beschreibung der Ausführungsbeispiele

Fig. 1 zeigt eine Anordnung zur Erläuterung des erfindungsgemäßen Verfahrens zum Zumessen von Brennstoff mit einem Brennstoffeinspritzventil 1. Das Brennstoffeinspritzventil 1 ist hier als innenöffnendes Brennstoffeinspritzventil 1 ausgeführt, das Verfahren eignet sich jedoch auch für ein außenöffnendes Brennstoffeinspritzventil 1. Das Brennstoffeinspritzventil 1 dient im Ausführungsbeispiel zum direkten Einspritzen von Brennstoff, insbesondere von Benzin, in einen Brennraum 2 einer gemischverdichtenden, fremdgezündeten Brennkraftmaschine 3 als sogenanntes Benzindirekteinspritzventil. Das erfindungsgemäße Brennstoffeinspritzventil 1 eignet sich jedoch auch für andere Anwendungsfälle.

Das Brennstoffeinspritzventil 1 ist über ein elektrisches Kabel 4 mit einem Steuergerät 5 verbunden. Außerdem ist das Brennstoffeinspritzventil 1 über eine Brennstoffleitung 6 mit einer Brennstoffpumpe 7 verbunden.

Das Ventilgehäuse 10 des Brennstoffeinspritzventils 1 weist an einem Ende einen Ventilsitzkörper 11 auf; am anderen Ende ist das Ventilgehäuse 10 mit einem Ventildeckel 12 verschlossen. In dem Ventilsitzkörper 11 ist eine Ventilsitzfläche 13 ausgebildet, die mit einem kegelstumpfförmigen, sich in Abspritzrichtung verjüngenden Ventilschließkörper 14, der von einer Ventilnadel 15 betätigt wird und in dem dargestellten Ausführungsbeispiel einteilig mit dieser ausgebildet ist, zu einem Dichtsitz zusammenwirkt.

Die Betätigung des Brennstoffeinspritzventils 1 erfolgt mit einem Aktor 16, der piezoelektrisch oder magnetostriktiv ausgeführt ist. Der Aktor 16 weist eine mittige Aussparung auf, durch die die Ventilnadel 15 dringt, so daß der Aktor 16 die Ventilnadel 15 zumindest abschnittsweise umschließt. Der Aktor 16 befindet sich in einem Aktorraum 17, der durch eine Dichtplatte 18 von einem Brennstoffraum 19 getrennt ist. Die Ventilnadel 15 ist mit einer Druckplatte 20 verbunden. Der Aktor 16 stützt sich einerseits an der Druckplatte 20 und andererseits an der Dichtplatte 18 ab. Außerdem ist durch die Dichtplatte 18 eine Führung der Ventilnadel 15 gegeben. Der Ventilschließkörper 14 wird über die Ventilnadel 15 und die Druckplatte 20 durch eine Druckfeder 21 in die Ventilsitzfläche 13 des Ventilsitzkörpers 11 gepreßt, wodurch der Dichtsitz geschlossen ist.

Die Betätigung des Brennstoffeinspritzventils 1 erfolgt durch ein von dem Steuergerät 5 erzeugtes Steuersignal, das über das elektrische Kabel 4 und eine elektrische Zuleitung 25 an den Aktor 16 geführt wird. Bei Betätigung des Aktors 16 dehnt sich dieser entgegen der Kraft der Druckfeder 21 aus, wodurch ein Ventilhub der Ventilnadel 15 erzeugt wird und sich der Ventilschließkörper 14 von der Ventilsitzfläche 13 abhebt. Durch den entstandenen Spalt zwischen Ventilschließkörper 14 und der ventilsitzfläche 13 kommt es zum Austritt von Brennstoff aus dem Brennstoffraum 19 in einen Abspritzkanal 26, wodurch Brennstoff in den Brennraum 2 der Brennkraftmaschine 3 eingespritzt wird.

Die Zufuhr von Brennstoff in den Brennstoffraum 19 erfolgt über die Brennstoffleitung 6 und die Brennstoffpumpe 7. Die Brennstoffpumpe 7 dient zum variablen Einstellen des im Brennstoffraum 19 herrschenden Brennstoffeingangsdrucks. Die Brennstoffleitung 6 ist mit einem Verbindungselement 27 über ein Gewinde 28 mit dem Ventilgehäuse 10 des Brennstoffeinspritzventils 1 verbunden. Die Brennstoffpumpe 7 ist mit einem nicht dargestellten Brennstofftank verbunden, aus dem sie Brennstoff in den Brennstoffraum 19 pumpt.

Durch Betätigung des Aktors 16 mit dem Steuergerät 5 wird ein Ventilnadelhub der Ventilnadel 15 erzeugt, so daß ein Spalt zwischen dem Ventilschließkörper 14 und der Ventilsitzfläche 13 entsteht, dessen Querschnittsfläche abhängig von der Größe des Ventilnadelhubes ist. Durch den entstandenen Spalt wird ein Brennstoffstrahl aus dem Brennstoffeinspritzventil 1 abgespritzt. Der abgespritzte Brennstoffstrahl ist durch einen Brennstofffluß gekennzeichnet, der sich aus der zeitlich abgeleiteten Brennstoffmenge ergibt. Die während eines Betätigungszyklusses des Brennstoffeinspritzventils 1 eingespritzte Brennstoffmenge ergibt sich daher aus dem über den Einspritzzyklus integrierten Brennstofffluß.

Um die Brennkraftmaschine 3 im Homogen- Betrieb zu betreiben, ist für die eingespritzte Brennstoffmenge eine bestimmte notwendige Luftmenge erforderlich, die gerade ausreicht, um die vorhandene Brennstoffmenge vollständig zu verbrennen. Für den Homogen- Betrieb der Brennkraftmaschine 3 ist jedoch eine ideale Durchmischung von Brennstoff und Luft erforderlich, so daß es oftmals günstiger ist, die Brennkraftmaschine 3 im mageren Betrieb zu betreiben, d. h. daß die im Brennraum 2 der Brennkraftmaschine 3 vorhandene Luftmenge größer als die notwendige Luftmenge ist. Insbesondere dann, wenn nur eine geringe vorhandene Luftmenge zur Verfügung steht, ist es erforderlich , daß das Brennstoffeinspritzventil 1 so angesteuert werden kann, daß nur eine geringe Brennstoffmenge abgegeben wird.

Um bei unverändertem Brennstoffeingangsdruck des Brennstoffs im Brennstoffraum 19 eine kleine Menge an Brennstoff in den Brennraum 2 der Brennkraftmaschine 3 einzuspritzen, wird der Aktor 16 mit einem variablen Steuersignal angesteuert, so daß sich das Brennstoffeinspritzventil 1 nur zum Teil öffnet. Der dadurch erzeugte Öffnungsquerschnitt zwischen dem Ventilschließkörper 14 und der Ventilsitzfläche 13 des Ventilsitzkörpers 11 kann anschließend eine bestimmte Zeit konstant gehalten werden, nach welcher der Dichtsitz durch das Steuersignal wieder geschlossen wird. Auf diese Weise können auch geringste Brennstoffmengen in den Brennraum 2 eingespritzt werden. Dabei können diese geringen Brennstoffmengen auch bei einem konstanten, von der Brennstoffpumpe 7 im Brennstoffraum 19 erzeugten Brennstoffeingangsdruck zugemessen werden. Es ist daher allein durch Variation des von dem Steuergerät 5 erzeugten Steuersignals möglich, einen kontinuierlich von Null bis zu einem Maximalwert variierbaren Brennstofffluß zu erzeugen, wodurch sich eine in den Brennraum 2 eingespritzte Brennstoffmenge reproduzierbar einstellen läßt. Der maximale Brennstofffluß ist dabei durch den Brennstoffeingangsdruck, die Sitzgeometrie und den maximalen Ventilhub gegeben.

Um die Steuerung des in den Brennraum 2 der Brennkraftmaschine 3 eingespritzten Brennstoffs durch die Steuergrößen der Brennkraftmaschine 3 zu beeinflussen, ist das Steuergerät 5 mit einer Antriebswellenmeßeinrichtung 30 und einer Abgasmeßeinrichtung 31 verbunden, wozu Verbindungen 32, 33 vorgesehen sind. Die Antriebswellenmeßeinrichtung 30 ist mit einem Antriebswellensensor 34 verbunden, der das Drehmoment und/oder die Drehzahl der Brennkraftmaschine mißt. Über mit der Umdrehungszahl korrelierte Drehmomentschwankungen werden Rückschlüsse über die Verbrennungsbedingungen in den einzelnen Zylindern der Brennkraftmaschine 3 gewonnen. Der Antriebswellensensor 34 kann an der Antriebswelle 38 angreifen oder er kann auch an einer anderen, zur Bestimmung des Drehmoments oder der Drehzahl der Brennkraftmaschine geeigneten Einrichtung angreifen. Die Abgasmeßeinrichtung 31 weist einen Abgassensor 35 auf, der in eine Abgasleitung 36 der Brennkraftmaschine 3 eingebracht ist. Der Abgassensor 35 ist über ein Verbindungsstück 37 mit der Abgasmeßeinrichtung 31 verbunden. Der Abgassensor 35 kann vor der Zusammenführung der von den einzelnen Zylindern der Brennkraftmaschine 3 erzeugten Abgase oder nach der Zusammenführung der von den einzelnen Zylindern der Brennkraftmaschine 3 erzeugten Verbrennungsgase liegen.

Die von der Antriebswellenmeßeinrichtung 30 und der Abgasmeßeinrichtung 31 erzeugten Steuergrößen werden über die Verbindungen 32, 33 an das Steuergerät 5 geleitet und im Rahmen einer Motorsteuerung weiterverarbeitet. Durch eine zylinderindividuelle Ansteuerung lassen sich dadurch die Zylinder aufeinander einstellen; ebenso läßt sich eine Langzeitdrift des Einspritzverhaltens des Brennstoffeinspritzventils 1 korrigieren.

Die Fig. 2 und 3 zeigen den in Fig. 1 mit II bezeichneten Ausschnitt, wobei die Brennstoffeinspritzventile 1 unterschiedlich angesteuert sind. Bereits beschriebene Elemente sind mit übereinstimmenden Bezugszeichen versehen. Bei einem Ventilhub des Brennstoffeinspritzventils 1 wird an dem durch den Ventilschließkörper 14 und die Ventilsitzfläche 13 gebildeten Dichtsitz ein Brennstofffluß erzeugt, wodurch ein kegelstumpfförmiger Brennstoffstrahl 40 aus dem Abspritzkanal 26 des Brennstoffeinspritzventils 1 abgespritzt wird. Der Brennstoffstrahl 40 weist dabei einen von der Größe des Brennstoffflusses abhängigen Öffnungswinkel α auf.

In Fig. 3 wird durch das Steuersignal eine größerer Ventilnadelhub als in Fig. 2 eingestellt, wodurch sich der Brennstofffluß vergrößert und ein größerer Öffnungswinkel α des kegelförmigen Brennstoffstrahls 40 erreicht wird. Durch die Variation des Steuersignals läßt sich daher der Öffnungswinkel α des von dem Brennstoffeinspritzventil 1 abgespritzten Brennstoffstrahls 40 variieren.

In Fig. 4 ist eine Meßreihe dargestellt, die den Brennstofffluß Q und den Öffnungswinkel α des Brennstoffstrahls 40 in Abhängigkeit von einem Ventilhub h des Brennstoffeinspritzventils 1 darstellt. Der Ventilhub h ergibt sich dabei durch die Ausdehnung des Aktors 16 in Abhängigkeit von dem Steuersignal des Steuergeräts 5. An der Abszisse könnte anstelle des Ventilhubs h auch die physikalische Größe, z. B. die elektrische Spannung, des Steuersignals dargestellt werden. Durch Variation des Steuersignals wird der Ventilhub h variiert, wobei sich bei einem festen Ventilhub h nach kurzer Zeit ein statischer Brennstofffluß Q ergibt. Der statische Brennstofffluß Q ist in dem dargestellten Diagramm durch die ausgefüllten Rauten angegeben. Dabei ergibt sich bei einem Ventilhub h = 0 ein verschwindender Brennstofffluß Q. Bei einem Ventilhub von h = 82 µm wird ein in diesem Ausführungsbeispiel maximaler Brennstofffluß Q erreicht. Durch die Meßpunkte 45a - 45e wird eine Ausgleichskurve gelegt, die z. B. durch ein Polynom 2. Grades gegeben sein kann. Die Ausgleichskurve kann aber auch durch Verbindung von je zwei benachbarten Meßpunkten z. B. 45b, 45c durch ein Geradenstück gegeben sein. Zu einem bestimmten Brennstofffluß Q kann dann mit Hilfe der Ausgleichskurve 46 der erforderliche Ventilhub h bzw. die erforderliche Größe des Steuersignals ermittelt werden. Um den vorgegebenen Brennstofffluß Q am Brennstoffeinspritzventil 1 einzustellen, wird ein Steuersignal der so ermittelten Größe an das Brennstoffeinspritzventil 1 geleitet, wodurch sich der gewünschte Brennstofffluß Q am Brennstoffeinspritzventil 1 einstellt. Dieser Eich- und Ansteuer- Algorithmus kann z. B. mit einem Mikroprozessor des Steuergeräts 5 erfolgen.

Auf die gleiche Weise wird der Öffnungswinkel α in Abhängigkeit des Ventilhubs h bzw. der Größe des Steuersignals ermittelt. In dem dargestellten Ausführungsbeispiel ergeben sich die Meßpunkte 47a - 47d. Je zwei benachbarte Meßpunkte z. B. 47b, 47c sind mit einem Geradenstück z. B. 48b verbunden, wodurch sich die Kennlinie 48a - 48c ergibt. Ebenso wie im Fall des Brennflusses Q läßt sich mit Hilfe der Kennlinie 48a - 48c zu einem gewünschten Öffnungswinkel α der erforderliche Ventilhub h bzw. die erforderliche Größe des Steuersignals ermitteln, wobei sich durch Ansteuern des Brennstoffeinspritzventils 1 mit einem entsprechenden Steuersignal der gewünschte Öffnungswinkel α ergibt. Die Ausgleichskurve und Kennlinie 46 und 48a - 48c können auch auf andere Weise, insbesondere durch Interpolation oder Approximation ermittelt werden.

Um bei einem festen Brennstofffluß Q den Öffnungswinkel α zu variieren, kann außerdem der Brennstoffeingangsdruck des Brennstoffes durch die Brennstoffpumpe 7 variiert werden. Es ergibt sich dann ein zweidimensionales Kennfeld, in der der Brennstofffluß Q und der Öffnungswinkel α in Abhängigkeit von dem Ventilhub bzw. der Größe des Steuersignals und dem Brennstoffeingangsdruck dargestellt sind. Zu einer gewünschten Paarung aus Brennstofffluß und Öffnungswinkel (Q, α) lassen sich dann der erforderliche Ventilhub h bzw. die Größe des Steuersignals und der erforderliche Brennstoffeingangsdruck ermitteln. Durch eine Ansteuerung des Brennstoffeinspritzventils 1 und der Brennstoffpumpe 7 lassen sich dann der Brennstofffluß Q und der Öffnungswinkel α unabhängig voneinander einstellen. Für diese Ausführung ist das Steuergerät 5 mit einer Verbindung (50, Fig. 1) mit der Brennstoffpumpe 7 verbunden.

Die Erfindung ist nicht auf die beschriebenen Ausführungsbeispiele beschränkt. Insbesondere eignet sich die Erfindung für beliebige Brennstoffeinspritzventile 1, die eine variable Steuerung des Ventilhubes ermöglichen.

## Patentansprüche

1. Verfahren zum Zumessen von Brennstoff mit einem Brennstoffeinspritzventil (1), mit dem Brennstoff in einen Brennraum (2) einer Brennkraftmaschine (3) direkt eingespritzt wird, mit einem piezoelektrischen oder magnetostriktiven Aktor (16) und einem von dem Aktor (16) mit einem Ventilhub (h) betätigbaren Ventilschließkörper (14), der mit einer an einem Ventilsitzkörper (11) vorgesehenen Ventilsitzfläche (13) zu einem Dichtsitz zusammenwirkt,
wobei zur Erzeugung eines variablen Brennstoffflusses (Q) an dem Dichtsitz der Ventilhub (h) in Abhängigkeit von einem den Aktor (16) ansteuernden variablen Steuersignal variabel eingestellt wird, wobei der Brennstofffluss (Q) des von dem Brennstoffeinspritzventil (1) abgespritzten Brennstoffstrahls (40) in Abhängigkeit von dem Steuersignal zur Erzeugung einer Ausgleichskurve (46) gemessen wird und unter Verwendung der Ausgleichskurve (46) ein vorgegebener Brennstofffluss (Q) mit dem Steuersignal eingestellt wird,
**dadurch gekennzeichnet,**
**dass** das Steuersignal von zumindest einer Steuergröße der Brennkraftmaschine (3) abhängig ist und die zumindest eine Steuergröße von der Zusammensetzung eines von der Brennkraftmaschine (3) erzeugten Abgases abhängig ist, wobei die Steuergröße individuell für jeden einzelnen Brennraum (2) der Brennkraftmaschine (3) ermittelt wird.

2. Verfahren nach Anspruch 1,
**dadurch gekennzeichnet,**
**dass** die Steuergröße über ein Steuergerät (5) in das Steuersignal verarbeitet wird und das Steuergerät (5) mit einer Abgasmesseinrichtung (3 1 ) verbunden ist.

3. Verfahren nach Anspruch 2,
**dadurch gekennzeichnet,**
**dass** die Abgasmesseinrichtung (31) einen Abgassensor (35) aufweist, der in eine Abgasleitung (36) der Brennkraftmaschine (3) eingebracht ist und von dem aus die zumindest eine Steuergröße der Brennkraftmaschine (3) dem Steuergerät (5) zugeführt wird.

4. Verfahren nach Anspruch 2 oder 3,
**dadurch gekennzeichnet,**
**dass** über die abgasabhängige Steuergröße ein Abgleich der einzelnen Brennräume (2) der Brennkraftmaschine (3) vorgenommen wird.

5. Verfahren nach einem der vorhergehen Ansprüche,
**dadurch gekennzeichnet,**
**dass** durch Variation des Steuersignals ein Öffnungswinkel (α) eines von dem Brennstoffeinspritzventil (1) abgespritzten Brennstoffstrahls (40) variiert wird.

6. Verfahren nach Anspruch 5,
**dadurch gekennzeichnet,**
**dass** der Öffnungswinkel (α) des von dem Brennstoffeinspritzventil (1) abgespritzten Brennstoffstrahls (40) in Abhängigkeit von dem Steuersignal zur Erzeugung einer Kennlinie (48a-48c) gemessen wird und dass unter Verwendung der Kennlinie (48a-48c) ein vorgegebener Öffnungswinkel (α) des Brennstoffstrahls (40) mit dem Steuersignal eingestellt wird.

7. Verfahren nach einem der vorhergehenden Ansprüche,
**dadurch gekennzeichnet,**
**dass** der dem Brennstoffeinspritzventil (1) zugeführte Brennstoff mit einem zeitlich zumindest annähernd konstanten Brennstoffeingangsdruck beaufschlagt wird.

## Claims

1. Method for metering in fuel using a fuel injection valve (1), by means of which fuel is injected directly into a combustion chamber (2) of an internal combustion engine (3), having a piezoelectric or magnetorestrictive actuator (16) and a valve-closing body (14) which can be actuated by the actuator (16) with a valve lift (h) and which interacts with a valve seat face (13) provided on a valve seat body (11) to form a sealing seat, in which method, to produce a variable flow of fuel (Q) at the sealing seat, the valve lift (h) is adjusted variably as a function of a variable control signal driving the actuator (16), the flow of fuel (Q) in the fuel jet (40) discharged from the fuel injection valve (1) being measured as a function of the control signal in order to produce a compensation curve (46), and a predetermined flow of fuel (Q) being set by means of the control signal using the compensation curve (46),
**characterized in that** the control signal is dependent on at least one control variable of the internal combustion engine (3), and the at least one control variable is dependent on the composition of an exhaust gas generated by the internal combustion engine (3), the control variable being determined individually for each individual combustion chamber (2) of the internal combustion engine (3).

2. Method according to Claim 1, **characterized in that** the control variable is processed to give the control signal by means of a control unit (5), and the control unit (5) is connected to an exhaust-gas measuring device (31).

3. Method according to Claim 2, **characterized in that** the exhaust-gas measuring device (31) has an exhaust-gas sensor (35) which is fitted in an exhaust pipe (36) of the internal combustion engine (3) and from which the at least one control variable for the internal combustion engine (3) is fed to the control unit (5).

4. Method according to Claim 2 or 3, **characterized in that** the individual combustion chambers (2) of the internal combustion engine (3) are balanced by means of the exhaust-gas-dependent control variable.

5. Method according to one of the preceding claims, **characterized in that** an included angle of a fuel jet (40) discharged by the fuel injection valve (1) is varied by varying the control signal.

6. Method according to Claim 5, **characterized in that** the included angle (α) of the fuel jet (40) discharged from the fuel injection valve (1) is measured as a function of the control signal in order to produce a characteristic curve (48a-48c), and **in that** a predetermined included angle (α) of the fuel jet (40) is set by the control signal using the characteristic curve (48a-48c).

7. Method according to one of the preceding claims, **characterized in that** the fuel fed to the fuel injection valve (1) is acted on by a fuel input pressure which is at least approximately constant over the course of time.

## Revendications

1. Procédé de dosage du carburant à l'aide d'un injecteur de carburant (1) injectant directement le carburant dans la chambre de combustion (2) d'un moteur à combustion interne (3), comprenant un actionneur piézo-électrique ou magnétostrictif (16) et un organe d'obturation de soupape (14) actionné d'une course de soupape (h) par l'actionneur (16), cet organe d'obturation coopérant avec une surface de siège de soupape (13) prévue sur un corps de siège de soupape (11) pour former un siège d'étanchéité,
et pour générer un débit de carburant variable (Q) au niveau du siège d'étanchéité, on règle la course de la soupape (h) de manière variable en fonction d'un signal de commande variable agissant sur l'actionneur (16), le débit de carburant (Q) du jet de carburant (40) éjecté par l'injecteur (1) étant mesuré en fonction du signal de commande pour générer une courbe de compensation (46) et en utilisant cette courbe de compensation (46) on règle un débit de carburant (Q) prédéterminé par le signal de commande,
**caractérisé en ce que**
le signal de commande dépend d'au moins une grandeur de commande du moteur à combustion interne (3) et au moins cette grandeur de commande dépend de la composition des gaz d'échappement dégagés par le moteur à combustion interne (3),
la grandeur de commande se déterminant de manière individuelle pour chacune des chambres de combustion (2) du moteur à combustion interne (3).

2. Procédé selon la revendication 1,
**caractérisé en ce qu'**
on traite la grandeur de commande par un appareil de commande (5) pour former un signal de commande et l'appareil de commande (5) est relié à une installation de mesure de gaz d'échappement (31).

3. Procédé selon la revendication 2,
**caractérisé en ce que**
l'installation de mesure des gaz d'échappement (31) comporte un capteur de gaz d'échappement (35) installé dans la conduite de gaz d'échappement (36) du moteur à combustion interne (3) et ce capteur fournit au moins une grandeur de commande du moteur à combustion interne (3) à l'appareil de commande (5).

4. Procédé selon la revendication 2 ou 3,
**caractérisé en ce qu'**
on compense les différentes chambres de combustion (2) du moteur à combustion interne (3) par des grandeurs de commande dépendant des gaz d'échappement.

5. Procédé selon l'une quelconque des revendications précédentes,
**caractérisé en ce qu'**
on modifie le signal de commande pour modifier l'angle d'ouverture (α) du jet de carburant (40) éjecté par l'injecteur de carburant (1).

6. Procédé selon la revendication 5,
**caractérisé en ce qu'**
on mesure l'angle d'ouverture (α) du jet de carburant (40) éjecté par l'injecteur de carburant (1) en fonction du signal de commande pour générer une courbe caractéristique (48a-48c) et en utilisant la courbe caractéristique (48a-48c) on règle un angle d'ouverture (α) prédéfini du jet de carburant (40) à l'aide du signal de commande.

7. Procédé selon l'une quelconque des revendications précédentes,
**caractérisé en ce qu'**
on met le carburant fourni à l'injecteur de carburant (1) à une pression d'entrée au moins pratiquement constante dans le temps pour le carburant fourni à l'injecteur de carburant (1).
